# EUROPÄISCHE PATENTSCHRIFT

(11) **EP 0 106 215 B1**
(45) Veröffentlichungstag und Bekanntmachung des Hinweises auf die Patenterteilung: **03.09.1986**
(21) Anmeldenummer: 83109529.4
(22) Anmeldetag: 24.09.1983
(51) Int. Cl.: B65D 5/42

(54) **Staubdichte Faltschachtel**
Dust-tight folding carton
Boîte pliante imperméable à la poussière

(30) Priorität: 08.10.1982 DE 8228288 U
(43) Veröffentlichungstag der Anmeldung: 25.04.1984
(73) Patentinhaber: Badische Karton- und Pappenfabrik Zweigwerk der Herzberger Papierfabrik Ludwig Osthushenrich GmbH & Co KG, 76593 Gernsbach (DE)
(72) Erfinder: Heidemann, Gerhard, D-7562 Gernsbach 6 (DE); Bandel, Arnold, D-7562 Gernsbach 5 (DE)
(74) Vertreter: Gramm, Werner, Prof. Dipl.-Ing.

## Beschreibung

Die Erfindung betrifft eine staubdichte Faltschachtel, deren Boden und/oder Oberseite durch zwei an den Seitenwänden angelenkte und sich nur teilweise überlappende Verschlußklappen sowie durch zwei an den Stirnwänden angelenkte Staubklappen gebildet sind, wobei nur eine der beiden Verschlußklappen an ihrem freien Abschnitt eine Prägung entlang einer geraden Linie aufweist, an der die andere Verschlußklappe endet, die Staubklappen an der gleichen Stelle eine nach innen gerichtete Prägung aufweisen, die ebenfalls entlang einer geraden Linie verläuft, und eine Verschlußklappe zwischen der anderen Verschlußklappe und den Staubklappen liegt.

Eine derartige Ausführungsform läßt sich dem DE-GM 82 10 781 entnehmen. Hier ist die eine Klappe nach außen geprägt. Die andere Klappe endet an den Prägelinien der einen Klappe sowie der Staubklappen und liegt zwischen der ersten Klappe und den Staubklappen. Die ungeprägte Klappe liegt also auf den tiefer geprägten Abschnitten der beiden zugeordneten Staubklappen auf, wobei diese Prägung so stark ist, daß etwa die halbe Dicke der ungeprägten Klappe davon aufgenommen wird. Auf den nicht geprägten Abschnitt der Staubklappen ist jeweils die andere Klappe aufgefaltet, wobei deren Prägung auf der ungeprägten Klappe aufliegt und diese geringfügig überlappt.

Die beiden an den Seitenwänden angelegten Klappen können so kurz ausgebildet sein, daß sie sich gegenseitig nur geringfügig überlappen; auch die Staubklappen sind nur in verhältnismäßig kurzer Ausführung notwendig. Der Materialverbrauch für eine derartige Faltschachtel ist somit verhältnismäßig gering.

Nachteilig ist hingegen, daß der freie Längsrand der oben aufliegenden Verschlußklappe die darunter liegende, ungeprägte Verschlußklappe in voller Pappenstärke überragt. Dadurch besteht die Gefahr, daß beim Palettieren, Endpalettieren und Einstapeln der Faltschachteln in Regale, insbesondere beim übereinanderschieben gefüllter Einzelpackungen, die oben liegenden Verschlußklappen aufreißen.

Der Erfindung liegt somit die Aufgabe zugrunde, die eingangs erläuterte Faltschachtel hinsichtlich ihrer Handhabbarkeit zu verbessern.

Diese Aufgabe wird gemäß der Erfindung dadurch gelöst, daß die Prägung der einen Verschlußklappe nach innen gerichtet ist und auf der Prägung beider Staubklappen aufliegt.

Bei der erfindungsgemäßen Ausführungsform liegt also die ungeprägte Verschlußklappe jeweils oben, taucht aber mit ihrem freien Längsrand in die Prägung der darunter liegenden Verschlußklappe ein, die wiederum mit ihrer nach innen gerichteten Prägung in die Prägungen der beiden Staubklappen eintaucht. Der Boden bzw. die Oberseite der neuen Faltschachtel sind somit glattflächig ausgebildet, wobei die jeweils oben liegende Verschlußklappe weniger Angriffspunkte bietet als bei der vorbekannten Ausführungsform.

In der Zeichnung ist eine als Beispiel dienende Ausführungsform der Erfindung dargestellt. Es zeigen:
Figur 1 in Draufsicht einen Zuschnitt zum Herstellen einer Faltschachtel und
Figur 2 einen Schnitt durch eine aufgerichtete, aus dem Zuschnitt gemäß Figur 1 hergestellte Faltschachtel.

Die dargestellte Faltschachtel weist zwei sich gegenüberliegende Seitenwände 1, 2 auf, an deren oberen und unteren Längsrändern Verschlußklappen 3,4 angelenkt sind. An den entsprechenden Längsrändern zweier sich gegenüberliegender Stirnwände 5, 6 sind Staubklappen 7 angelenkt.

Die Verschlußklappe 4 weist an ihrem freien Abschnitt entlang einer geraden Linie 8 eine nach innen gerichtete Prägung 9 auf. An der gleichen Stelle weisen die beiden Staubklappen des Schachtelbodens bzw. der Schachteloberseite eine nach innen gerichtete Prägung 10 auf, die ebenfalls entlang einer geraden Linie 11 verläuft.

Bei aufgerichteter Faltschachtel bilden die Staubklappen 7 jeweils die innerste Lage des Schachtelbodens bzw. der Schachteloberseite. Die Verschlußklappe 4 liegt mit ihrer nach innen gerichteten Prägung 9 auf der Prägung 10 der beiden zugeordneten Staubklappen 7 auf. Die ungeprägte Verschlußklappe 3 bildet die oberste Lage, taucht mit ihrem freien Längsabschnitt in die nach innen gerichtete Prägung 9 der anderen Verschlußklappe 4 ein und endet mit ihrem freien Längsrand an der genannten geraden Linie 8, die die Prägung 9 von dem ungeprägten Abschnitt der Verschlußklappe 4 trennt.

## Patentansprüche

1. Staubdichte Faltschachtel, deren Boden und/oder Oberseite durch zwei an den Seitenwänden (1, 2) angelenkte und sich nur teilweise überlappende Verschlußklappen (3, 4) sowie durch zwei an den Stirnwänden (5, 6) angelenkte Staubklappen (7) gebildet sind, wobei nur eine (4) der beiden Verschlußklappen (3,4) an ihrem freien Abschnitt eine Prägung (9) entlang einer geraden Linie(8) aufweist, an der die andere Verschlußklappe (3) endet, die Staubklappen (7) an der gleichen Stelle eine nach innen gerichtete Prägung (10) aufweisen, die ebenfalls entlang einer geraden Linie (11) verläuft, und eine Verschlußklappe (4) zwischen der anderen Verschlußklappe (3) und den Staubklappen (7) liegt, dadurch gekennzeichnet, daß die Prägung (9) der einen Verschlußklappe (4) nach innen gerichtet ist und auf der Prägung (10) beider Staubklappen (7) aufliegt.

## Claims

1. A dustproof folding box, its bottom and/or top being formed of two closure flops (3,4) hingedly connected to the side walls (1, 2) and overlapping each other only partially, and of two dust flaps (7) hingedly connected to the front walls (5, 6), whereby only one (4) of both closure flaps (3, 4) comprises at its free section a stamping (9) along a straight line (8) at which the other closure flap (3) is ending, in the same region the dust flaps (7) comprise a stamping (10) projecting inwardly and also extending along a straight line (11), and whereby one closure flap (4) is positioned between the other closure flap (3) and said dust flaps (7), characterized in that the stamping (9) of said one closure flap (4) is projecting inwardly and contacting the stamping (10) of both dust flaps (7).

## Revendications

1. Boîte pliante imperméable à la poussière, dont le fond et/ou la face supérieure sont contitués de deux volets de fermeture (3, 4) articulés aux parois latérales (1, 2) et ne se recouvrant que partiellement, ainsi que de deux volets anti-poussière (7) articulés aux parois frontales (5, 6), boîte dans laquelle un seul (4) des deux volets de fermeture (3, 4) présente dans sa région libre un enfoncement (9) le long d'une ligne droite (8) au voisinage de laquelle se termine l'autre volet de fermeture (3), les volets anti-poussière (7) comportent à la même place un enfoncement (10) dirigé vers l'intérieur, qui s'étend également le long d'une ligne droite, et un premier volet de fermeture (4) est situé entre l'autre volet de fermeture (3) et les volets anti-poussière (7), caractérisé en ce que l'enfoncement (9) du premier volet de fermeture (4) est dirigé vers l'intérieur et s'applique sur l'enfoncement (10) des deux volets anti-poussière (7).
